# EUROPÄISCHE PATENTSCHRIFT

(11) **EP 2 069 147 B1**
(45) Veröffentlichungstag und Bekanntmachung des Hinweises auf die Patenterteilung: **15.12.2010**
(21) Anmeldenummer: 07820859.2
(22) Anmeldetag: 02.10.2007
(51) Int. Cl.: B41F 7/12, B41F 33/04, B41F 33/06, B41F 33/08, B41F 33/10, B41F 33/16

(54) **VERFAHREN ZUM ANFAHREN EINER ROLLENROTATIONSDRUCKMASCHINE**
METHOD FOR STARTING UP A WEB-FED ROTARY PRINTING PRESS
PROCÉDÉ DE DÉMARRAGE D'UNE ROTATIVE D'IMPRIMERIE À BOBINES

(30) Priorität: 04.10.2006 DE 102006046894
(43) Veröffentlichungstag der Anmeldung: 17.06.2009
(73) Patentinhaber: WIFAG Maschinenfabrik AG, 3001 Bern (CH)
(72) Erfinder: BURRI, Daniel, CH-3510 Konolfingen (CH); ZEHNDER, Thomas, 3177 Laupen (CH)
(74) Vertreter: Schwabe - Sandmair - Marx
(86) Internationale Anmeldenummer: PCT/EP2007/060478
(87) Internationale Veröffentlichungsnummer: WO 2008/040742

(56) Entgegenhaltungen:
- EP-A- 1 101 609
- EP-A- 1 232 862
- EP-A- 1 287 987
- DE-A1- 10 015 703
- DE-A1- 10 135 773
- US-A- 5 012 735
- US-A1- 2002 023 560

## Beschreibung

Die Erfindung betrifft ein Verfahren zum Anfahren einer Rollenrotationsdruckmaschine und eine Rollenrotationsdruckmaschine mit einer für die Durchführung des erfindungsgemäßen Verfahrens eingerichteten Steuerungseinrichtung. Bevorzugt findet die Erfindung im Offsetdruck Verwendung, entweder im Trockenoffset oder bevorzugter im Nassoffset. Bei der Druckmaschine kann es sich insbesondere um eine Zeitungsdruckmaschine und hier im Besonderen für den Druck großer Zeitungsauflagen handeln.

Das Anfahren einer Rollenrotationsdruckmaschine zu Beginn einer neuen Produktion verursacht Makulatur, insbesondere in Phasen, in denen die Maschine beschleunigt. Zu Beginn der neuen Produktion wird die neue Bahn eingezogen, indem sie mittels einer Einzieheinrichtung von einem Rollenwechsler abgezogen, über ein oder mehrere Zugmittel und durch ein oder mehrere zugeordnete Druckwerke sowie durch eine Wendeeinrichtung und eine Längsfalzeinrichtung bis zu einem Falzapparat geführt wird. Das Einziehen erfolgt zumindest bis zur Wendeeinrichtung automatisch. Nach dem Einziehen der Bahn werden die angetriebenen Komponenten der Maschine, nämlich der Rollenwechsler, die Zugorgane für die Bahn, die Zylinder und Walzen der Druckwerke und der Falzapparat, synchron beschleunigt. Solange noch keine Farbe auf die Bahn übertragen wird, entsteht bei dem Anfahren sogenannte Weiß-Makulatur, danach meist auch noch Farb-Makulatur.

Um die Makulatur zu verringern, schlägt die EP 1 232 862 A1 vor, ein speziell auf das Anfahren abgestimmtes Fahrprofil einzustellen. Die DE 10 2004 051 635 A1 verringert die Makulatur durch eine gezielte Kompensation des durch Beschleunigungsvorgänge hervorgerufenen Schnittregisterfehlers. Die DE 100 57 051 A1 schlägt für den Bogendruck vor, dass zum Anfahren der Druckmaschine nach Waschen eines Gummituchs das Gummituch voreingefärbt wird. Die EP 0 830 943 A2 hat ein Verfahren zum Anfahren oder Wiederanfahren des Fortdrucks ebenfalls bei einer Bogendruckmaschine zum Gegenstand, bei dem der Zeitpunkt zum Starten des Hochfahrens der Druckmaschine von einer Grunddrehzahl auf die für den Fortdruck vorgesehene Produktionsdrehzahl in Abhängigkeit von der Anzahl der zum Fördern eines ersten Bogens von einem Anlegerstapel bis zu einem vorbestimmten Punkt nötigen Maschinenumdrehungen derart gelegt wird, dass nach Zuschalten des Bogenlaufs ein erster Bogen erst bei oder nach Erreichen der Produktionsgeschwindigkeit die vorbestimmte Position innerhalb der Maschine erreicht.

Aus der DE 10 2006 021 312 A1 ist ein Verfahren zur Vermeidung von Makulatur bekannt, das bei allen Offsetdruckmaschinen und allen indirekten Druckverfahren anwendbar ist. In Paragraph 0008 ist beschrieben, dass zumindest ein Druckwerk vor dem Beginn des Druckbetriebs ohne den Transport des Bedruckstoffes gestartet wird. Erst wenn ein stationärer Zustand der Farbe im Druckwerk erreicht ist, wird der Bedruckstofftransport eingeschaltet und der Gummituchzylinder wird an die sich jetzt bewegende Bedruckstoffbahn angestellt. Dies ist für eine Bogenoffsetmaschine problemlos zu verwirklichen, während es bei Rollenrotationsmaschinen schwieriger ist, da hier die Papierbahn vor dem Druckbeginn durch die einzelnen Druckwerke durchgefädelt werden muss. Die DE 103 11 219 A1 (D2) beschreibt ein Verfahren und eine Vorrichtung zum Bedrucken einer Bahn. Dabei wird die Druckstoffbahn 12 durch einen Druckspalt geführt, der von einem Gummituchzylinder 22 und einem Druckzylinder 26 gebildet wird. Der Gummituchzylinder 22 ist in Umfangsrichtung nur teilweise mit einem Gummituch belegt, das heißt zwischen zwei vom Gummituchzylinder 22 auf die Bahn 12 übertragenen Bildern wäre ein relativ großer unbedruckter Bereich. Um dies zu vermeiden, wird die Bahngeschwindigkeit 12 vor ihrem Einlauf manipuliert. Dies führt dazu, dass der Gummizylinder 22 und die Bahn 12 alternierend gleiche oder differierende Geschwindigkeiten aufweisen, wobei bei unterschiedlichen Geschwindigkeiten die Bahngeschwindigkeit stets kleiner ist als die konstante Umdrehungsgeschwindigkeit des Gummituchzylinders 22. Aus der DE 100 14 535 A1 ist ein Verfahren zum Betreiben einer Rollenrotationsmaschine bekannt. Dabei wird zunächst die weiße unbedruckte Bahn bei abgestellten Druckwerken mit niedriger Geschwindigkeit durch die Druckmaschine geführt. Wenn die Druckbahn mit der gewünschten Bahnspannung läuft, werden die Druckwerke in Druck-An geschaltet.

Es ist eine Aufgabe der Erfindung, ein Verfahren bereit zu stellen, mit dem die Makulatur verringert werden kann, die bei einem Anfahren einer Rollenrotationsdruckmaschine entsteht, sowie eine Rollenrotationsdruckmaschine zu schaffen, auf der dieses Verfahren angewendet werden kann.

Die Erfindung hat ein Verfahren zum Anfahren einer Rollenrotationsdruckmaschine zum Gegenstand, bei dem eine zu bedruckende Bahn durch wenigstens einen Druckspalt geführt wird, den ein Druckzylinder und ein Gegendruckzylinder der Rollenrotationsdruckmaschine bilden. Bei dem Anfahren wird der Druckzylinder in einer von der Bahn abgestellten Position auf eine Druck-An-Geschwindigkeit beschleunigt und mit Druck-An-Geschwindigkeit drehend an die Bahn angestellt. Während der Beschleunigung ist der Druckzylinder somit noch nicht in Kontakt mit der Bahn. Der Druckzylinder ist vorzugsweise ein Drucktuchzylinder und kann insbesondere ein Gummituchzylinder sein. Der Gegendruckzylinder kann ein ebensolcher Drucktuchzylinder sein, um die Bahn im Druckbetrieb beidseitig bedrucken zu können. In derartigen Ausführungen wird auch der Gegendruckzylinder in einer von der Bahn abgestellten Position auf die Druck-An-Geschwindigkeit beschleunigt und erst mit Druck-An-Geschwindigkeit drehend an die Bahn angestellt. Der Gegendruckzylinder kann jedoch auch ein nicht druckender Zylinder sein, beispielsweise ein Stahlzylinder, und kann insbesondere ein Zentralzylinder eines Satelliten-Druckwerks, beispielsweise einer Neunzylinder- oder Zehnzylinder-Druckeinheit, mit mehreren zugeordneten Druckzylindern, vorzugsweise Drucktuchzylindern, sein. Dient der Gegendruckzylinder nicht der Farbübertragung, kann er bereits während des Beschleunigens auf die Druck-An-Geschwindigkeit in Kontakt mit der Bahn sein, wie dies insbesondere der Fall sein wird, wenn der Gegendruckzylinder ein Zentralzylinder für mehrere Farbe übertragende Druckzylinder ist. Vorzugsweise wird bereits bei der Druck-An-Geschwindigkeit gedruckt, grundsätzlich kann die Farbübertragung aber bis zum Erreichen einer noch höheren Geschwindigkeit zurückgestellt werden.

Nach der Erfindung wird die Bahn bei dem Anfahren nicht synchron mit dem noch abgestellten Druckzylinder beschleunigt, sondern erst mit einer Verzögerung. In einer ersten Variante des Verfahrens steht die Bahn still und wird erst dann beschleunigt, wenn der Druckzylinder die Druck-An-Geschwindigkeit oder eine niedrigere Geschwindigkeit erreicht hat, die vorzugsweise wenigstens 50%, bevorzugter wenigstens 80% der Druck-An-Geschwindigkeit beträgt. In einer zweiten Variante wird die Bahn mit einer im Vergleich zu der Druck-An-Geschwindigkeit deutlich geringeren Anfangsgeschwindigkeit, vorzugsweise einer konstanten Anfangsgeschwindigkeit, durch den noch offenen Druckspalt gefördert, während der Druckzylinder bereits beschleunigt wird. Dabei kann der Druckzylinder in einer Anfangsphase mit einer Umfangsgeschwindigkeit angetrieben werden, die der Anfangsgeschwindigkeit der Bahn entspricht. Nach Ablauf der Anfangsphase solch eines synchronen Laufs wird der Druckzylinder bis auf die Druck-An-Geschwindigkeit hochgefahren, während die Bahn vorzugsweise noch mit der Anfangsgeschwindigkeit weiter gefördert oder ebenfalls bereits kontinuierlich oder in Stufen, jedenfalls aber langsamer als der Druckzylinder beschleunigt wird. Die Anfangsgeschwindigkeit kann insbesondere einer Einziehgeschwindigkeit entsprechen, mit der die Bahn mittels einer Einzieheinrichtung automatisch bis wenigstens zu einem auf dem Bahnweg dem Druckzylinder nachgeordneten Bahnzugmittel in die Druckmaschine eingezogen wird. Eine Bahngeschwindigkeit, die der Druck-An-Geschwindigkeit zumindest soweit entspricht, dass bei dem Anstellen des Druckzylinders keine Bahnschäden zu befürchten sind, wird für die Bahn in beiden Varianten ebenfalls noch als Druck-An-Geschwindigkeit verstanden.

Dem Druckzylinder ist in bevorzugten Ausführungen ein Druckformzylinder zugeordnet. Der zugeordnete Druckformzylinder dient der bildgemäßen Übertragung von Farbe auf den Druckzylinder. Falls der Gegendruckzylinder ebenfalls der Farbübertragung auf die Bahn dient, ist dem Gegendruckzylinder in gleicher Weise ebenfalls ein Druckformzylinder für die bildgemäße Übertragung von Farbe zugeordnet.

Dem Druckzylinder ist ein Farbwerk zugeordnet, mittels dem die Farbe auf den Druckzylinder aufgebracht wird. Falls die Druckmaschine wie bevorzugt eine Nassoffset-Druckmaschine ist, ist dem Druckzylinder ferner auch ein Feuchtwerk für die Übertragung von Feuchte zugeordnet. Ist dem Druckzylinder wie bevorzugt ein Druckformzylinder zugeordnet, wird die Farbe oder werden die Farbe und die Feuchte zunächst auf den Druckformzylinder und von diesem auf den Druckzylinder übertragen. Dient der Gegendruckzylinder ebenfalls der Farbübertragung, ist diesem oder bevorzugt dessen Druckformzylinder auf der anderen Seite der Bahn ebenfalls ein Farbwerk und bevorzugt auch ein Feuchtwerk zugeordnet. Das jeweilige Farbwerk umfasst vorzugsweise wenigstens eine Farbauftragswalze, die an den zugeordneten Druckformzylinder oder direkt den Druckzylinder an- und von diesem abstellbar ist. Falls dem Druckzylinder auch ein Feuchtwerk zugeordnet ist, umfasst dieses vorzugsweise wenigstens eine Feuchtauftragswalze, die an den zugeordneten Druckformzylinder oder direkt den Druckzylinder an- und von diesem abstellbar ist. In einer Anfangsphase des Anfahrens ist die Farbauftragswalze und ist die optionale Feuchtauftragswalze vorteilhafterweise von dem zugeordneten Druckformzylinder oder Druckzylinder abgestellt. Die Walzen des Farbwerks und des optionalen Feuchtwerks können daher separat von dem Druckzylinder und dem optionalen Druckformzylinder beschleunigt und zu einem geeignet wählbaren Moment an den betreffenden Zylinder angestellt werden. Vorzugsweise wird das optionale Feuchtwerk angestellt, bevor das Farbwerk bzw. die Farbauftragswalze angestellt wird.

Aufgrund der erfindungsgemäßen Anfahrsequenz kann die Staffelung, d.h. die Reihenfolge beim Beschleunigen und Anstellen von Druckwerkskomponenten an die jeweils zugeordnete und näher zur Bahn angeordnete Komponente frei definiert werden. Insbesondere kann die Anfahrphase verlängert, aber dennoch die Weiß-Makulatur gegenüber den üblichen Verfahren des Anfahrens deutlich verringert werden.

Die Bahn ist vorzugsweise vor dem Start des Verfahrens bereits eingezogen, zumindest so weit, dass sie mittels eines Zugmittels oder mehrerer Zugmittel der Druckmaschine durch den noch offenen Druckspalt gefördert werden kann. Bevorzugter noch ist die Bahn bereits vollständig und somit auch in einen Falzapparat der Druckmaschine eingezogen, bevor die erfindungsgemäße Anfahrsequenz von einer Maschinensteuerung abgefahren wird. Nach dem Einziehen stehen die der Bahnförderung dienenden Komponenten der Druckmaschine in der ersten Verfahrensvariante still, und werden in der zweiten Verfahrensvariante entsprechend der Anfangsgeschwindigkeit der Bahn angetrieben. Bevorzugterweise ist die Anfangsgeschwindigkeit konstant, solange der Druckzylinder und vorzugsweise auch die weiteren Komponenten des Druckwerks auf die Druck-An-Geschwindigkeit beschleunigt werden. Für den Gegendruckzylinder, falls dieser während des Anfahrens ebenfalls von der Bahn abgestellt ist, gilt das Gleiche. Die der Bahnförderung dienenden Komponenten bilden eine Bahnfördereinrichtung. Es kann sich bei diesen Komponenten insbesondere um eine oder mehrere Zugwalzen oder vergleichbare Zugmittel sowie den genannten Falzapparat und einen angetriebenen Rollenwechsler handeln. Die Druckmaschine verfügt über eine Steuerungseinrichtung, die so eingerichtet ist, dass sie die Antriebe für die der Bahnförderung dienenden Komponenten so ansteuert, dass diese Komponenten bei dem Anfahren entweder stillstehen oder abgestimmt auf die Anfangsgeschwindigkeit angetrieben werden. Die Steuerungseinrichtung ist ferner so eingerichtet, dass sie währenddessen den Druckzylinder und weitere angetriebene Komponenten des Druckwerks bis auf die Druck-An-Geschwindigkeit beschleunigt. Die der Bahnförderung dienenden Komponenten werden ferner so angesteuert, dass sie die Bahn auf die Druck-An-Geschwindigkeit beschleunigen bevor der Druckzylinder angestellt wird. Die Bahn kann bereits während der Beschleunigung der Druckwerkskomponenten beschleunigt werden, vorzugsweise wird sie jedoch erst dann beschleunigt, wenn die Druckwerkskomponenten bereits die Druck-An-Geschwindigkeit erreicht haben. Falls der Gegendruckzylinder im Druckbetrieb ebenfalls auf die Bahn druckt, gilt für diesen und die weiteren Komponenten, die zum gleichen Druckwerk wie der Gegendruckzylinder gehören, vorzugsweise das zum Druckzylinder und dessen zugeordneten Komponenten Gesagte in gleicher Weise.

Bevorzugt kann dazu der Bediener über eine Maske die Anstell- / Abstellsequenz der einzelnen Elemente parametrieren. Dabei kann er üblicherweise eine Umdrehungsgeschwindigkeit definieren, bei der sich das oder die Elemente, zum Beispiel Feuchtwerk, Farbauftragswalze, Rillenwalze und/oder Feuchtauftragswalze, beginnt/beginnen in Richtung Druck-An zu bewegen. Die Anstellung der einzelnen Elemente, das heißt, die Anstellgeschwindigkeit und/oder den Anstellzeitpunkt selbst kann er nach Länge, wahlweise Meter oder Umdrehungen, definieren.

Jedes der Elemente hat eine individuelle Verfahrzeit, das heißt, zwischen der Ansteuerung und dem gewollten Endzustand vergeht eine reale Zeitspanne, die bis zu 6 Sekunden und mehr betragen kann. Daher ist es besonders bevorzugt, wenn die Steuerung so ausgelegt ist, dass sie anhand der bekannten Zeitspanne zwischen Ansteuerung und Anstellung, die beispielsweise aus einem Speicherelement der Steuerung abrufbar ist, den vorgegebenen Anstellzeitpunkt für das Element ausrechnet und den Anstellungsvorgang so steuert, dass die Anstellung exakt zum vorgegebenen Zeitpunkt X erfolgt. Das heißt, wenn zum Beispiel eines der Elemente eine Verfahrzeit von 2 Sekunden benötigt, so steuert die Steuerung dieses Element zum Zeitpunkt X-2sek an, damit die Anstellung exakt zum Zeitpunkt X passiert.

Die Druck-An-Geschwindigkeit, bei welcher der Druckzylinder an die Bahn angestellt wird, kann die Fortdruckgeschwindigkeit der Druckmaschine sein. Bevorzugter ist die Druck-An-Geschwindigkeit des Anstellens jedoch geringer als die Fortdruckgeschwindigkeit. Liegt die Fortdruckgeschwindigkeit beispielsweise im Bereich zwischen 40.000 und 50.000 U/h oder sogar noch darüber, kann die Druck-An-Geschwindigkeit des Anstellens beispielsweise aus dem Bereich von 5.000 bis 20.000 U/h, bevorzugt aus dem Bereich von 5000 bis 15000 U/h, gewählt werden. Falls der Druckzylinder wie bevorzugt bereits vor dem Anstellen an die Bahn bildgemäß mit Farbe belegt ist und bis zum Beginn der Farbübertragung nicht mehr weiter beschleunigt wird, startet mit dem Anstellen auch gleich der Druck. Falls die Bahn in den Anfangsphasen des Anfahrens des oder der ihr zugeordneten Druckzylinder(s) nicht stillsteht, sondern selbst mit der genannten, vorzugsweise konstanten Anfangsgeschwindigkeit gefördert wird, liegt diese Anfangsgeschwindigkeit vorzugsweise im Bereich zwischen 200 U/h und 2.000 U/h, bevorzugt höchstens 1000 U/h. Sämtliche Geschwindigkeitsangaben sind auf die Umfangsgeschwindigkeit des Druckzylinders bei der angegebenen Drehzahl bezogen.

In einer Weiterbildung wird die Bahn durch mehrere Druckspalten geführt, die je von einem Paar aus einem Druckzylinder und einem Gegendruckzylinder gebildet werden. Handelt es sich bei den Gegendruckzylindern um farbübertragende Zylinder, können die jeweils einen Druckspalt miteinander bildenden Zylinderpaare in einem Druckturm übereinander angeordnet sein und je mit einem zugeordneten Farbwerk und optional einem zugeordneten Feuchtwerk Druckbrücken bilden, beispielsweise Druckbrücken in der Form eines "V" oder eines auf den Kopf stehenden "V". In diesem Fall wird üblicherweise hintereinander Druck-An gemacht, das heißt, bei vier übereinander angeordneten Druckwerken wird zuerst die oberste Brücke angestellt, zwei Umdrehungen später die darunter liegende Brücke, wiederum zwei Umdrehungen später die von oben gesehen dritte Brücke und nachmals zwei Umdrehungen später die unterste Brücke, oder vice versa. Wichtiger Parameter für das passgenaue Anstellen der Druckwerke nacheinander ist die Bahnspannung, die es zu berücksichtigen gilt. Das Ergebnis einer solchen Anstellfrequenz kann dann wie folgt aussehen: die ersten vier bedruckten vier Seiten sind nur mit schwarz bedruckt, die nächsten vier Seiten mit schwarz und yellow und so weiter. Dabei beginnt der Druck an einer beliebigen Stelle auf der Druckbahn, die allein durch das Erreichen der Druck-An-Stellung des Zylinders bestimmt wird. Im Regelfall handelt es sich dabei nicht um den Seitenanfang.

Für mehrere Druckzylinder kann jedoch wie bereits erwähnt auch ein gemeinsamer Gegendruckzylinder vorgesehen sein, der einen Zentralzylinder bildet, beispielsweise einer Neun- oder Zehnzylinder-Satellitendruckeinheit. Grundsätzlich kann auch für jeden der Druckzylinder ein nicht farbübertragender Gegendruckzylinder vorgesehen sein. Schließlich können auch zwei farbübertragende Druckzylinder einem gemeinsamen Gegendruckzylinder zugeordnet sein, der in diesem Fall vorzugsweise ebenfalls Farbe überträgt, wobei die beiden zugeordneten Druckzylinder im Wechsel an den gemeinsamen Gegendruckzylinder anstellbar sind. In den mehreren Druckspalten kann die Bahn insbesondere mehrfarbig bedruckt werden. Nach der Erfindung gilt das vorstehend nur zu einem Paar aus Druckzylinder und Gegendruckzylinder Gesagte gleichermaßen auch für die weiteren, je einen Druckspalt für die Bahn bildenden Zylinderpaare und die jeweils zugeordneten Komponenten für die Übertragung von Farbe und optional von Feuchte. In noch einer Weiterbildung verfügt die Druckmaschine über Druckzylinder und Gegendruckzylinder für mehrere Bahnen, vorzugsweise zur Bildung von je mehreren Druckspalten pro Bahn. Auch für diese weiteren Druckzylinder und Gegendruckzylinder sowie deren zugeordnete Komponenten für die Übertragung von Farbe und optional Feuchte gilt das vorstehend nur zu einem Zylinderpaar Gesagte hinsichtlich des erfindungsgemäßen Anfahrens. Die Steuerungseinrichtung ist in derartigen Weiterbildungen so eingerichtet, dass alle für die jeweilige Druckproduktion erforderlichen Komponenten der Druckmaschine in der erfindungsgemäßen Anfahrsequenz hochgefahren werden können. Die Beschleunigung sämtlicher Druckwerkskomponenten kann beispielsweise synchron vorgenommen werden. Alternativ können beispielsweise auch je nur die Druckzylinder und die vorzugsweise zugeordneten Druckformzylinder als eine erste Gruppe, die Komponenten der Farbwerke als eine zweite Gruppe und die Komponenten der optionalen Feuchtwerke als eine dritte Gruppe je untereinander synchron beschleunigt werden, wobei eine synchrone Beschleunigung von Gruppe zu Gruppe, d.h. der Gruppe untereinander, nicht erfolgen muss. Grundsätzlich gewährt die erfindungsgemäße Anfahrsequenz jedoch völlige Freiheit in der Art und Weise, insbesondere der Reihenfolge, des Hochfahrens oder Anstellens der Druckwerkskomponenten.

Die Drehwinkelposition(en) des oder der Druckzylinder(s) wird oder werden auf ein Schnittregister eingestellt. Druckt oder drucken auch der oder die Gegendruckzylinder, wird oder werden die Drehwinkelposition(en) des oder der Gegendruckzylinder(s) ebenfalls auf das Schnittregister eingestellt. Wird auf wenigstens eine Seite der Bahn oder einer von mehreren Bahnen in mehreren Farben gedruckt, werden die auf die betreffende Bahnseite druckenden Druck- oder Gegendruckzylinder relativ zueinander im Farbregister eingestellt, d. h. die Drehwinkelpositionen der betreffenden Zylinder müssen nicht nur auf das gemeinsame Schnittregister, sondern auch relativ zueinander auf registerhaltigen Druck eingestellt werden. Der oder die Druck- und Gegendruckzylinder und die Bahn werden bei dem Anfahren bis zum Zeitpunkt des Anstellens deshalb auf die gemeinsame Druck-An-Geschwindigkeit gebracht, und die Drehwinkelpositionen des oder der Druck- und Gegendruckzylinder(s) werden bis zu diesem Zeitpunkt im Sinne eines registerhaltigen Schnitts und vorzugsweise mehrfarbigen Drucks relativ zueinander eingestellt.

In bevorzugten Ausführungen wird die Drehwinkelposition des Druckzylinders eingestellt, indem der Druckzylinder bis auf eine unter der Druck-An-Geschwindigkeit liegende Synchronisiergeschwindigkeit beschleunigt wird, die vorzugsweise nahe bei der Druck-An-Geschwindigkeit, jedenfalls aber näher bei der Druck-An-Geschwindigkeit als bei der Anfangsgeschwindigkeit der Bahn liegt. Die Synchronisiergeschwindigkeit beträgt vorzugsweise wenigstens 80%, bevorzugter wenigstens 90% der Druck-An- Geschwindigkeit. Innerhalb einer Synchronisierphase wird der Druckzylinder von der Synchronisiergeschwindigkeit auf die Druck-An-Geschwindigkeit beschleunigt. Die Bahn wird innerhalb der Synchronisierphase ebenfalls auf die Druck-An-Geschwindigkeit beschleunigt. Vorzugsweise wird sie bereits vor der Synchronisierphase beschleunigt, und die Beschleunigung wird während der Synchronisierphase fortgesetzt, bevorzugt kontinuierlich. Der Druckzylinder wird in einer ersten Teilphase der Synchronisierphase über die Synchronisiergeschwindigkeit, vorzugsweise auch über die Druck-An-Geschwindigkeit, beschleunigt und in einer sich anschließenden zweiten Teilphase wieder unter die Druck-An-Geschwindigkeit bis auf eine Geschwindigkeit verzögert, die zu diesem Zeitpunkt die Bahn aufweist. Diese Geschwindigkeit kann insbesondere wieder die Synchronisiergeschwindigkeit sein. An die zweite Teilphase schließt sich eine dritte Teilphase an, innerhalb der die Bahn und der Druckzylinder gemeinsam auf die Druck-An-Geschwindigkeit beschleunigt werden.

Vorzugsweise wird die Anfahrsequenz, nämlich die Geschwindigkeit, die Beschleunigung und der jeweilige Start- und Endzeitpunkt einer Beschleunigung der Bahn und des oder der Druckzylinder(s) und Gegendruckzylinder(s), bis zu der Synchronisierphase in Abhängigkeit von vorgegebenen und vorzugsweise auch gemessenen Geschwindigkeitswerten abgefahren. Vorteilhafterweise werden die Start- und Endzeitpunkte von Beschleunigungen von der Steuerung nur in Abhängigkeit von den Geschwindigkeitswerten berechnet.

Die Einstellung der Drehwinkelpositionen wird in bevorzugten Ausführungen mittels Detektion der Drehwinkelposition jedes Druck- oder Gegendruckzylinders und Vergleich mit einer detektierten Position der Bahn vorgenommen. Die Detektion erfolgt vorzugsweise bei der genannten Synchronisiergeschwindigkeit des oder der Druck- und Gegendruckzylinder(s). An die Detektion schließt sich in bevorzugten Ausführungen die erläuterte Synchronisierphase an, innerhalb der anhand der detektierten Drehwinkelposition(en) und der detektierten Bahnposition die Drehwinkelposition jedes einzustellenden Druck- und Gegendruckzylinders eingestellt wird.

Ist die Position eines Druckzylinders und dessen individuelle Anstellzeiten bekannt, kann mittels der Steuerung der Zeitpunkt der Anstellung so berechnet werden, dass der erste Kontakt des Druckzylinders mit der Druckbahn am Seitenanfang liegt, das heißt, das Papier wird erstmals genau am Seitenanfang bedruckt. Weiter können mittels der Steuerung alle Druckstellen so angesteuert werden, dass das Papier am selben Ort von allen Druckstellen erstmals bedruckt wird, das heißt, bereits die erste gedruckte Seite weist alle Farben auf, es gibt keine Seiten mit nur schwarz, nur schwarz und yellow und so weiter. Da in diesem Fall die Bahnspannung eine wichtige Rolle spielt und mitberücksichtigt werde muss, ist es besonders vorteilhaft, wenn die Steuerung auch die Erfassung von Daten zur Bestimmung der Bahnspannung übernimmt. Zumindest sollten ihr diese Werte bei der Berechnung des Druck-An zur Verfügung stehen. In einer Weiterbildung werden die Druck-An-Zeitpunkte mehrerer innerhalb einer Druckmaschine laufenden Druckbahnen von der Steuerung so bestimmt, dass das Papier am selben Ort von allen Druckstellen auf aller Druckbahnen gleichzeitig bedruckt wird, so dass aus der Falzanlage am Ende der Druckmaschine zuerst weiße Exemplare herauskommen und anschließend übergangslos vollständig bedruckte Exemplare, sofern das der Einzug im Wendeturm zulässt.

Vorteilhafte Merkmale werden auch in den Unteransprüchen und deren Kombination beschrieben.

Nachfolgend wird ein Ausführungsbeispiel der Erfindung anhand von Figuren erläutert. An dem Ausführungsbeispiel offenbar werdende Merkmale bilden je einzeln und in jeder Merkmalskombination die Gegenstände der Ansprüche und auch die vorstehend beschriebenen Ausgestaltungen des Verfahrens und der Druckmaschine vorteilhaft weiter. Es zeigen:
- Figur 1: eine Rollenrotationsdruckmaschine,
- Figur 2: ein erfindungsgemäßes Verfahren in einem Geschwindigkeits-Zeit- Diagramm und
- Figur 3: eine Weiterentwicklung des erfindungsgemäßen Verfahrens.

Figur 1 zeigt eine Offset-Rollenrotationsdruckmaschine mit mehreren Drucktürmen, in denen je eine Bahn B eines Bedruckmaterials, vorzugsweise Papier, beidseitig je vierfarbig bedruckt wird. Die Bahnen wickeln von Rollenwechslern 1 ab. Die Drucktürme, die Wege der Bahnen B durch den jeweiligen Druckturm und der jeweils zugeordnete Rollenwechsler 1 sind gleich, so dass stellvertretend für die anderen im Folgenden nur auf eine der Bahnen B Bezug genommen wird. Die Bahn B wickelt von einer Rolle ab, die in dem Rollenwechsler 1 für die Bahn B aufgenommen ist. Der Rollenwechsler 1 nimmt zwei Rollen gleichzeitig auf, nämlich die in der laufenden Produktion gerade abwickelnde Rolle und eine weitere Rolle für einen automatischen Wechsel nach Verbrauch der abwickelnden Rolle. Die Bahn B wird über ein an einem Einlass des Druckturms angeordnetes Zugmittel 2 und ein an einem Auslass des Druckturms angeordnetes Zugmittel 7 nacheinander durch vier auf dem Weg der Bahn B zwischen den Zugmitteln 2 und 7 im Druckturm übereinander angeordnete Druckspalte gefördert und dabei bedruckt.

Im Druckturm sind auf beiden Seiten der Bahn B je vier Druckwerke übereinander angeordnet. Je zwei der Druckwerke bilden eine Druckwerksbrücke. Die Druckwerke umfassen je einen Druckzylinder 3, einen Druckformzylinder 4, ein Feuchtwerk 5 und ein Farbwerk 6. Die Feuchtwerke 5 und Farbwerke 6 umfassen je mehrere Walzen, die für den Transport von Feuchte oder Farbe aneinander angestellt sind. Eine im Feuchtmittelfluss stromaufwärtigste Feuchtauftragswalze und eine in Farbfluss stromaufwärtigste Farbauftragswalze sind an den jeweils zugeordneten Druckformzylinder 4 anstellbar und von dem Druckformzylinder 4 abstellbar. Von dem Kontaktspalt zwischen dem Druckformzylinder 4 und dem Druckzylinder 3 aus gesehen, kontaktiert die Feuchtauftragswalze des jeweiligen Druckwerks den Druckformzylinder 4 in dessen Drehrichtung gesehen vor der Farbauftragswalze des gleichen Druckwerks, so dass die Feuchte bei jeder Umdrehung des Druckformzylinders 4 vor der Farbe auf den Druckformzylinder 4 gelangt. Die Feuchtauftragswalzen und die Farbauftragswalzen sind vorzugsweise unabhängig voneinander an den jeweils zugeordneten Druckformzylinder 4 anstellbar und von diesem Druckformzylinder 4 abstellbar. Die Feuchtwerke 5 und die Farbwerke 6 können hierfür je mit einer eigenen, von der jeweils anderen unabhängig betätigbaren Stelleinrichtung ausgestattet sein, so dass die Sequenz des An- und Abstellens rein signaltechnisch gesteuert werden kann. Alternativ kann für die Feuchtwerke 5 und Farbwerke 6 jedoch auch ein gemeinsames Stellorgan pro Druckwerk vorgesehen sein, wobei die Feuchtauftragswalze und die Farbauftragswalze des gleichen Druckwerks mechanisch so miteinander gekoppelt sind, dass bei Ansteuerung des Stellorgans der Stelleinrichtung das Stellorgan über die mechanische Kopplung sowohl die Feuchtauftragswalze als auch die Farbauftragswalze in einer durch die mechanische Kopplung vorgegebene Reihenfolge an- und abstellt.

Die Druckzylinder 3 der gleichen Druckwerksbrücke bilden je einen der Druckspalte für die Bahn B. In einer an die Bahn B angestellten Position rollen sie an der Bahn B und über die Bahn B aufeinander ab. Die Druckzylinder 3 bilden somit je einen Gegendruckzylinder für den anderen Druckzylinder 3 der gleichen Druckwerksbrücke. Für das An- und Abstellen der Druckzylinder 3 verfügt jedes der Druckwerke über eine eigene Stelleinrichtung mit einem Stellorgan, vorzugsweise einem Elektromotor, dass über eine mechanische Kopplung den jeweils zugeordneten Druckzylinder 3 an- und abstellt. In der abgestellten Position kann die Bahn B frei von dem jeweils abgestellten Druckzylinder 3 durch den dann offenen Druckspalt gefördert werden. Vorzugsweise kann bei jedem der Druckwerke der Druckzylinder 3 mechanisch unabhängig von dem Feuchtwerk 5 und dem Farbwerk 6 an seinen Gegendruckzylinder 3 angestellt und von diesem abgestellt werden. Alternativ ist es jedoch durchaus möglich, pro Druckwerk den Druckzylinder 3 und die zugeordnete Feuchtauftragswalze und die zugeordnete Farbauftragswalze für das An- und Abstellen mechanisch mit dem gleichen Stellorgan zu koppeln und die gewünschte Reihenfolge des An- und Abstellens über die mechanische Kopplung vorzugeben. In einer bevorzugten Anstellsequenz werden pro Druckwerk in einem ersten Schritt die Feuchtauftragswalze und in einem darauf folgenden zweiten Schritt die Farbauftragswalze an den Druckformzylinder 4 angestellt, bevor in einem dritten Schritt der Druckzylinder 3 an den Gegendruckzylinder 3 der Druckwerksbrücke angestellt wird.

Für den Drehantrieb der Zylinder 3 und 4 während des Druckens ist ein Zylinderantrieb mit mehreren nicht mechanisch, sondern nur signaltechnisch miteinander gekoppelten Motoren vorgesehen, wobei je einer dieser Motoren nur einen der Druckzylinder 3 antreibt. Vorzugsweise treibt der betreffende Motor auch den Druckformzylinder 4 des gleichen Druckwerks an. Bevorzugte Antriebskonzepte werden in der EP 0 644 048 A2 beschrieben. In derartigen Ausführungen sind der Druckzylinder 3 und der Druckformzylinder 4 jedes Druckwerks mechanisch miteinander gekoppelt. Die Feuchtwerke 5 und die Farbwerke 6 können mechanisch mit dem Motor des zugeordneten Druckzylinders 3 gekoppelt und im Schlepp eines der Zylinder 3 und 4 des jeweiligen Druckwerks angetrieben werden, vorzugsweise im Schlepp des Druckformzylinders 4. Alternativ kann für die Feuchtwerke 5 und die Farbwerke 6 pro Druckwerk auch ein gemeinsamer Motor für den Drehantrieb während des Druckens vorgesehen sein.

Nach dem Bedrucken in den Druckspalten des Druckturms wird die Bahn B über das Zugmittel 7 aus dem Druckturm und in Richtung auf eine Wendeeinrichtung 8 gefördert. Auf dem Bahnweg zwischen dem Druckturm und der Wendeeinrichtung 8 ist eine Schneideinrichtung angeordnet, mittels der die Bahn B in mehrere Teilbahnen längs geschnitten wird. Alternativ oder zusätzlich zu einer zwischen dem Druckturm und der Wendeeinrichtung 8 angeordneten Schneideinrichtung kann eine Schneideinrichtung zum Längsschneiden auch zwischen dem Rollenwechsler 1 und der auf den Bahnweg nächst folgenden Druckwerksbrücke angeordnet sein, so dass die Bahn B bereits in Teilbahnen längs geschnitten bedruckt wird. Dies kann vorteilhaft insbesondere für breite Druckmaschinen sein, beispielsweise sechsseitenbreite Druckmaschinen. Wenn im Folgenden hinsichtlich des Druckens nur von der Bahn B die Rede ist, soll der Fall des Druckens auf zuvor gebildete Teilbahnen eingeschlossen sein.

Die durch den Längsschnitt erhaltenen Teilbahnen werden in der Wendeeinrichtung 8 gewendet oder gekehrt, zu einem Strang zusammengeführt und durch eine Längsfalzeinrichtung 9 gefördert, wo der Strang längs gefalzt wird. Die Längsfalzeinrichtung 9 kann insbesondere ein Längsfalztrichter sein. Falls die Druckmaschinen wie bevorzugt über mehrere Rollenwechsler 1 und nachgeordnete Drucktürme in der Art des beschriebenen Druckturms verfügt, um gleichzeitig mehrere Bahnen zu bedrucken, werden die aus den mehreren Bahnen durch Längsschnitt erhaltenen Teilbahnen mittels der Wendeeinrichtung 8 gewendet oder gekehrt und in Richtung auf die nachfolgende Längsfalzeinrichtung 9 zusammengeführt. Die Längsfalzeinrichtung 9 kann mehrere Falzorgane umfassen, vorzugsweise Falztrichter, um aus den Teilbahnen mehrere längs gefalzte Heftstränge bilden zu können. Dabei können Teilbahnen, die in einem der Drucktürme bedruckt wurden, mit Teilbahnen aus einem anderen Druckturm zusammengeführt werden. Die längs gefalzten Heftstränge werden in einen auf die Längsfalzeinrichtung 9 folgenden Falzapparat 10 gefördert, im Falzapparat 10 quer geschnitten und anschließend zu einzelnen Druckexemplaren quer gefalzt. Der Falzapparat 10 legt die Druckexemplare auf einer Exemplarauslage 11 aus, welche die ausgelegten Druckexemplare abfördert.

Um eine neue Produktion zu starten, beispielsweise eine neue Tagesproduktion einer täglich erscheinenden Zeitung, wird ein Bahnanfang einer neuen Bahn B von dem Rollenwechsler 1 abgewickelt über das Zugmittel 2 und zwischen den beiden Druckzylindern 3 der Druckwerksbrücken hindurch und über das Zugmittel 7 in Richtung auf die Wendeeinrichtung 8 eingezogen. Nach dem Längsschneiden der Bahn B, was zwischen der Zugwalze 7 und der Wendeeinrichtung 8 oder vor dem Druckturm oder gegebenenfalls auch zum Teil vor dem Druckturm und zum Teil erst nach dem Druckturm vorgenommen werden kann, falls eine entsprechende Längsschneideinrichtung vorhanden ist, werden die Teilbahnen um die Wendestangen der Wendeeinrichtung 8 weiter eingezogen, zu einem Strang oder mehreren Strängen zusammengeführt und als Strang über die Längsfalzeinrichtung 9 bis in den Falzapparat 10 gezogen. Die Bahn B oder hieraus bereits vor dem jeweiligen Druckturm gebildete Teilbahnen werden zumindest bis über das Zugmittel 7 mittels einer Einzieheinrichtung automatisch eingezogen. Bei dem Einzug nehmen die Druckzylinder 3 je ihre von der Bahn B abgestellte Position ein, d.h. die Bahn wird durch die zu diesem Zeitpunkt noch offenen Druckspalte geführt. Falls eine Längsschneideinrichtung hinter dem Druckturm, aber vor der Wendeeinrichtung angeordnet ist, wird die Bahn B vorzugsweise auch noch mittels der Einzieheinrichtung automatisch durch die Längsschneideinrichtung einzogen. Der Einzug im und durch die Wendeeinrichtung 8 kann ebenfalls automatisch durchgeführt werden, falls für jede der Teilbahnen einer Einzieheinrichtung vorgesehen ist, oder es werden die Teilbahnen per Hand durch die Wendeeinrichtung 8 eingezogen. Der oder die aus den Teilbahnen sowie gegebenenfalls den Teilbahnen weiterer Drucktürme gebildete(n) Strang oder Stränge wird oder werden durch die Längsfalzeinrichtung 9 bis zum Falzapparat 10 und in diesen eingezogen.

Während oder vorzugsweise nach dem vollständigen Einzug der Bahn B oder der daraus gebildeten Teilbahnen werden die bis zu diesem Zeitpunkt vorzugsweise noch still stehenden Zylinder 3 und 4 sowie die Feuchtwerke 5 und Farbwerke 6 beschleunigt. Die Bahn wird mittels der speziell für den Bahntransport vorgesehenen Fördermittel gefördert, insbesondere mittels der Zugmittel 2 und 7. Zu den Bahnfördermitteln gehören ferner noch der Rollenwechsler 1 und der Falzapparat 10. Diese Bahnfördermittel 1, 2, 7 und 10 sowie gegebenenfalls weitere auf den Bahnweg angeordnete Bahnfördermittel werden synchron angetrieben, wobei die Bahnfördermittel, beispielsweise die Zugmittel 2 und 7 am Einlass und am Auslass des Druckturms, vorteilhafterweise mit geringfügig voneinander differierender Geschwindigkeit angetrieben werden, um eine gewünschte Bahnspannung einzustellen. Bei diesem Anfahren der Druckmaschine werden die Druckzylinder 3 gegen die Bahn B und die Feuchtauftragswalzen und Farbauftragswalzen gegen den jeweils zugeordneten Druckformzylinder 4 in einer vorgegebenen Anfahrsequenz angestellt.

Figur 2 zeigt eine Anfahrsequenz in einem Geschwindigkeits-Zeit-Diagramm. Die Geschwindigkeit ist als Drehzahl N der Druckzylinder 3 aufgetragen. Zu Beginn der Anfahrsequenz werden bis zu einem Zeitpunkt t₁ die Bahnfördermittel 1, 2, 7 und 10, die Zylinder 3 und 4 und die Walzen der Feuchtwerke 5 und Farbwerke 6 bis auf eine Einziehgeschwindigkeit N_{Ein} beschleunigt. Anschließend wird die Bahn B, falls sie bereits vollständig eingezogen wurde, weiterhin mit der Einziehgeschwindigkeit N_{Ein} gefördert oder erst noch vollständig eingezogen. Dabei werden die angetriebenen Komponenten der Druckmaschine mit einer der Geschwindigkeit N_{Ein} der Druckzylinder 3 entsprechenden Geschwindigkeit angetrieben. Nach dieser ersten Phase eines synchronen Laufs mit der konstanten Geschwindigkeit N_{Ein} werden die noch abgestellten Druckzylinder 3, die Druckformzylinder 4 und die Walzen der Feuchtwerke 5 und Farbwerke 6 ab einem Zeitpunkt t₂ bis zu einem Zeitpunkt t₃ auf eine Druck-An-Geschwindigkeit N_{Druck-An} beschleunigt, vorzugsweise mit konstanter Beschleunigung. Während der Beschleunigung der Druckwerke wird die Bahn B im Unterschied zu herkömmlichen Verfahren des Anfahrens mit einer im Vergleich zu der Druck-An-Geschwindigkeit N_{Druck-An} deutlich geringeren Anfangsgeschwindigkeit N_{Ein} gefördert. Die Anfangsgeschwindigkeit N_{Ein} entspricht vorteilhafterweise einer Geschwindigkeit, welche die Druckzylinder 3 bei einigen hundert Umdrehungen pro Stunde an ihrem Umfang aufweisen, beispielsweise einer Umfangsgeschwindigkeit bei 300 U/h bis etwa 1000 U/h, höchstens 2000 U/h und vorzugsweise bei etwa 500 U/h. Im Ausführungsbeispiel entspricht sie der Einziehgeschwindigkeit. Die Druck-An-Geschwindigkeit N_{Druck-An} liegt hingegen bei vorzugsweise wenigstens 5000 U/h der Druckzylinder 3, andererseits aber deutlich unter der Geschwindigkeit des Fortdrucks. Typischerweise beträgt die Druck-An-Geschwindigkeit etwa 10.000 U/h. Sie sollte 20.000 U/h nicht übersteigen.

Die Bahn B wird im Vergleich zu den Druckwerken 3, 4, 5, 6 nur mit einer Verzögerung beschleunigt. Nachdem die angetriebenen Komponenten der Druckwerke die Druck-An-Geschwindigkeit N_{Ein} zu dem Zeitpunkt t₃ erreicht haben, werden sie mit der konstanten Druck-An-Geschwindigkeit N_{Druck-An} weiter angetrieben, die Bahn B und die daraus gebildeten Teilbahnen läuft oder laufen hingegen weiterhin mit der niedrigen Anfangsgeschwindigkeit N_{Ein} durch die Maschine. Die angetriebenen Komponenten der Druckwerke laufen während dieser Zeit frei, d.h. die Lager und Getriebe sind nach dem Freilaufen gleichmäßig geschmiert, und die Geschwindigkeit der betreffenden Komponenten hat sich auf den konstanten Geschwindigkeitswert N_{Druck-An} eingestellt. Solange die Druckzylinder 3 noch von der Bahn B abgestellt sind, werden die synchron zu den Zylindern 3 und 4 angetriebenen Feuchtauftragswalzen und Farbauftragswalzen an den jeweils zugeordneten Druckformzylinder 4 angestellt. Die Anstellsequenz ist grundsätzlich beliebig, vorzugsweise werden jedoch zuerst die Feuchtauftragswalzen und dann erst die Farbauftragswalzen angestellt. Zu einem Zeitpunkt t₅ jedenfalls laufen die angetriebenen Komponenten pro Druckwerk und ferner die Druckwerke untereinander synchron mit der Geschwindigkeit N_{Druck-An}.

Die Bahn B wird bis zum einem Zeitpunkt t₄, der vor dem Zeitpunkt t₅ liegt, weiterhin mit der Anfangsgeschwindigkeit N_{Ein} angetrieben. Sobald der Zeitpunkt t₄ erreicht ist, wird die Bahn B beschleunigt, d.h. es werden die Bahnfördermittel 1, 2, 7 und 10 beschleunigt, vorzugsweise mit einer konstanten Beschleunigung, die wie im Ausführungsbeispiel genauso groß wie die Beschleunigung der Druckwerke im Zeitintervall von t₂ bis t₃ sein kann. Die Bahn B wird bis auf die Druck-An-Geschwindigkeit N_{Druck-An} beschleunigt. Sobald die Bahn B die Druck-An-Geschwindigkeit N_{Druck-An} erreicht hat, gegebenenfalls wird eine Stabilisierung der Bahngeschwindigkeit N_{Druck-An} abgewartet, werden die nach wie vor mit der Druck-An-Geschwindigkeit N_{Druck-An} laufenden Druckzylinder 3 an die Bahn B angestellt. Das Anstellen erfolgt zum Zeitpunkt t₅ und ist im Diagramm mit "Druck-An" gekennzeichnet.

Vorzugsweise laufen die Druckwerke in dem Zeitintervall zwischen dem Beginn der Beschleunigung und dem Zeitpunkt "Druck-An", d.h. im Zeitintervall von t₂ bis t₅ und insbesondere im Zeitintervall von t₃ bis t₅ nicht nur frei, sondern werden auch bereits mit Feuchte und Farbe versorgt, vorzugsweise so, dass sich hinsichtlich des Transports von Feuchte und Farbe ein Gleichgewichtszustand zwischen dem Feuchtereservoir und dem Druckzylinder 3 und dem Farbreservoir und dem Druckzylinder 3 jeweils des gleichen Druckwerks eingestellt hat.

Die Anfahrsequenz ist in einer Steuerungseinrichtung der Druckmaschine in Form von Geschwindigkeits-Sollwerten und Beschleunigungs-Sollwerten abgelegt. Die Steuerungseinrichtung errechnet die Start- und Endzeitpunkte der Beschleunigungsphasen aus gemessenen Geschwindigkeiten. Da die Beschleunigung der Druckwerke jedoch nicht sprungartig geändert werden kann, beispielsweise von Null auf einen bestimmten Wert, entsteht in den Übergangsphasen ein "Verschliff", wie er für die Änderung der Beschleunigung bei t₂ qualitativ dargestellt ist. Infolge des Verschliffs entstehen Ungenauigkeiten in den Drehwinkelpositionen der Druck- und Gegendruckzylinder 3.

Figur 3 zeigt eine weiterentwickelte Anfahrsequenz, in der die Drehwinkelpositionen in einer Synchronisierphase eingestellt werden. Die weiterentwickelte Anfahrsequenz entspricht der beschriebenen Anfahrsequenz bis zum Zeitpunkt t₂ und auch noch während des größten Teils der Beschleunigungsphase von t₂ bis t₃. Die Druckwerke werden jedoch in dieser Beschleunigungsphase nicht auf die Druck-An-Geschwindigkeit N_{Druck-An}, sondern nur auf eine geringfügig niedrigere Synchronisiergeschwindigkeit N_{Synch} beschleunigt und bei der Synchronisiergeschwindigkeit N_{Synch} gehalten, während die Bahn B mit der Anfangsgeschwindigkeit N_{Ein} weitergefördert und ab dem Zeitpunkt t₄ mit vorzugsweise konstanter Beschleunigung auf die Druck-An-Geschwindigkeit N_{Duck-An} beschleunigt wird. Hinsichtlich der Bahn B entspricht die Anfahrsequenz der Figur 3 der Anfahrsequenz der Figur 2.

Um die Drehwinkelpositionen der Druck- und Gegendruckzylinder 3 hinsichtlich des Schnittregisters und des Farbregisters einzustellen, werden zu einem Zeitpunkt t_{D} kurz nach dem Beschleunigen der Bahn B, d. h. kurz nach dem Zeitpunkt t₄, die Position der Bahn B und die Drehwinkelpositionen der Druck- und Gegendruckzylinder 3 oder der Druckformzylinder 4 detektiert und miteinander verglichen. Die Zylinder 3 und 4 drehen im Zeitpunkt t_{D} mit der konstanten Synchronisiergeschwindigkeit N_{Synch}. Die Drehwinkelpositionen werden anhand des Vergleichs in der sich an den Zeitpunkt t_{D} anschließenden Synchronisierphase eingestellt. Die Bahn B übernimmt die Funktion einer Leitachse für die ihr zugeordneten Druck- und Gegendruckzylinder 3. Die Synchronisierphase ist in mehrere Teilphasen unterteilt. In einer ersten Teilphase werden die Zylinder 3 auf eine Aufholgeschwindigkeit N_{Aufuol} beschleunigt, die vorzugsweise größer als die Druck-An-Geschwindigkeit N_{Druck-An} ist. Haben die Zylinder 3 die Aufholgeschwindigkeit N_{Aufhol} erreicht, werden sie ab einem Zeitpunkt t₅ in einer zweiten Teilphase auf die momentane Geschwindigkeit der Bahn B verzögert, vorzugsweise wieder auf die Synchronisiergeschwindigkeit N_{Synch}. Zu einem Zeitpunkt t₆ haben sie die gleiche Geschwindigkeit wie die Bahn B erreicht und werden nun in einer dritten Teilphase im Wesentlichen synchron mit der Bahn B auf die Druck-An-Geschwindigkeit N_{Druck-An} beschleunigt. Zu einem Zeitpunkt t₇ haben die Bahn B und die Druckwerke die Druck-An-Geschwindigkeit N_{Druck-An} erreicht und werden bei dieser Geschwindigkeit stabilisiert, bevor die Druckmaschine insgesamt weiter beschleunigt, bis schließlich die Geschwindigkeit des Fortdrucks erreicht ist.

In den beiden Teilphasen von t_{D} bis t₆ werden die durch die Änderungen der Beschleunigung bis zum Zeitpunkt t_{D} hervorgerufenen Ungenauigkeiten der Drehwinkelpositionen der Zylinder 3 korrigiert. In der dritten Teilphase von t₆ bis t₇ werden weitere, feine Korrekturen der Drehwinkelpositionen vorgenommen, die durch den Verschliff der Bahn B bei Erreichen der Druck-An-Geschwindigkeit N_{Druck-An} entstehen.

In bevorzugter Ausführung berechnet die Steuerungseinrichtung den Zeitpunkt t₆, zu dem die Bahn B die Synchronisiergeschwindigkeit erreicht. Die Berechnung erfolgt in der Phase, in der die Bahn B von der Anfangsgeschwindigkeit N_{Ein} ausgehend beschleunigt wird, entweder noch vor oder unmittelbar nach der Detektion der tatsächlichen Positionen der Bahn B und der Zylinder 3. Vorzugsweise berechnet die Steuerungseinrichtung ferner auf der Basis der zum Zeitpunkt t_{D} detektierten Positionen der Bahn B und der Zylinder 3 die Drehwinkel-Istpositionen, die die Zylinder 3 zum Zeitpunkt t₆ einnähmcn, wenn sie weiter konstant mit der Synchronisiergeschwindigkeit N_{Synch} drehen würden. Aus der detektierten Position der Bahn B ergibt sich für jeden der Zylinder 3 für den Zeitpunkt t₇ eine Drehwinkel-Sollposition. Die pro Zylinder 3 individuelle Abweichung der Drehwinkel-Istposition von der Drehwinkel-Sollposition wird durch "Aufholen" ausgeglichen, indem die Zylinder 3 und die jeweils zugeordneten Komponenten 4, 5 und 6 in den beiden Teilphasen von t_{D} bis t₅ und von t₅ bis t₆ von der Synchronisiergeschwindigkeit N_{Synch} auf die Aufholgeschwindigkeit N_{Aufhol} beschleunigt und wieder auf die Synchronisiergeschwindigkeit N_{Synch} verzögert werden. Bevorzugt sind die erste und die zweite Teilphase gleich lang.

Die Steuerungseinrichtung ist signaltechnisch mit den Stelleinrichtungen der Druckwerke, insbesondere mit der Stelleinrichtung zum An- und Abstellen der Druckzylinder 3, und den Antriebseinrichtungen, nämlich den Zylinderantrieben und den gegebenenfalls weiteren Antrieben der Druckwerke sowie den Antrieben der Bahnfördermittel, insbesondere mit einem Zugmittelantrieb für das Zugmittel 2 und mit einem Zugmittelantrieb für das Zugmittel 3, einem Antrieb für die Falzapparat 10 und einem Antrieb für den Rollenwechsler 1 verbunden, um die Stelleinrichtungen und Antriebe entsprechend der Anfahrsequenz mit je einer Führungsgröße anzusteuern. Die Anfahrsequenz wird wie beispielhaft erläutert vorzugsweise in Geschwindigkeitsstufen durchfahren. In einem Speicher der Steuerungseinrichtung sind pro Beschleunigungsphase die jeweilige Startgeschwindigkeit und die jeweilige Endgeschwindigkeit abgelegt. In der einfachen Anfahrsequenz der Figur 2 sind insbesondere die Geschwindigkeiten N_{Ein} und N_{Druck-An} gespeichert. Im weiterentwickelten Ausführungsbeispiel sind zusätzlich die Geschwindigkeiten N_{Synch} und N_{Aufhol} gespeichert. Ferner sind in beiden Ausführungsbeispielen die Beschleunigungen für die einzelnen Beschleunigungsphasen als Sollwerte vorgegeben, vorzugsweise je als ein fester Sollwert pro Phase. Die Zeitpunkte tᵢ und im weiterentwickelten Ausführungsbeispiel auch der Zeitpunkt t_{D} werden vorzugsweise in Abhängigkeit von repräsentativen Messwerten, d. h. detektierten Geschwindigkeiten und Positionen, berechnet. In der Weiterentwicklung wird die Einstellung der Drehwinkelpositionen durch Vergleich mit der detektierten Bahnposition vorgenommen. Alternativ können die Drehwinkelpositionen der Druckzylinder 3 oder Druckformzylinder 4 aber auch anhand eines Vergleichs mit einer detektierten Drehwinkelposition einer Leitachse der Druckmaschine, beispielsweise der Achse eines Zylinders des Falzapparats 10, eingestellt werden.

### Bezugszeichen:

- 1: Rollenwechsler
- 2: Zugmittel
- 3: Druckzylinder, Gegendruckzylinder
- 4: Druckformzylinder
- 5: Feuchtwerk
- 6: Farbwerk
- 7: Zugmittel
- 8: Wendeeinrichtung
- 9: Längsfalzeinrichtung
- 10: Falzapparat
- 11: Exemplarauslage

- B: Bahn
- N: Drehzahl Druckzylinder
- N_{Ein}: Anfangsgeschwindigkeit, Einziehgeschwindigkeit
- N_{Synch}: Synchronisiergeschwindigkeit
- N_{Aufhol}: Aufholgeschwindigkeit
- N_{Druck-An}: Druck-An-Geschwindigkeit, Geschwindigkeit beim Anstellen
- t: Zeit
- tᵢ: Start- oder Endzeitpunkt einer Beschleunigung
- t_{D}: Detektionszeitpunkt

## Patentansprüche

1. Verfahren zum Anfahren einer Rollenrotationsdruckmaschine, bei dem
a) eine zu bedruckende Bahn (B) durch wenigstens einen Druckspalt geführt wird, den ein Druckzylinder (3) und ein Gegendruckzylinder (3) der Rollenrotationsdruckmaschine bilden,
b) der Druckzylinder (3) in einer von der Bahn (B) abgestellten Position auf eine Druck-An-Geschwindigkeit (N_{Druck-An}) beschleunigt und an die Bahn (B) angestellt wird,
c) die Bahn (B) zumindest während einer Teilphase der Beschleunigung des Druckzylinders (3) stillsteht oder mit einer im Vergleich zu der momentanen Geschwindigkeit des Druckzylinders (3) geringeren Anfangsgeschwindigkeit (N_{Ein}) gefördert wird.

2. Verfahren nach Anspruch 1, bei dem die Bahn (B) mit noch in der abgestellten Position befindlichem Druckzylinder (3) bis auf die Druck-An-Geschwindigkeit (N_{Druck-An}) beschleunigt und der Druckzylinder (3) an die Bahn (B) erst angestellt wird, nachdem die Bahn (B) die Druck-An-Geschwindigkeit (N_{Druck-An}) erreicht hat.

3. Verfahren nach einem der vorhergehenden Ansprüche, bei dem der Druckzylinder (3) auf eine Synchronisiergeschwindigkeit (N_{Synch}) beschleunigt wird, die der Druck-An-Geschwindigkeit (N_{Druck-An}) zumindest im Wesentlichen entspricht, und die Bahn (B) aus dem Stillstand oder von der Anfangsgeschwindigkeit (N_{Ein}) aus erst beschleunigt wird, nachdem der Druckzylinder (3) die Synchronisiergeschwindigkeit (N_{Synch}) erreicht hat.

4. Verfahren nach einem der vorhergehenden Ansprüche, bei dem der Druckzylinder (3) nur anhand eines vorgegebenen Geschwindigkeitsprofils bis auf eine Synchronisiergeschwindigkeit (N_{Synch}) beschleunigt wird, die der Druck-An-Geschwindigkeit (N_{Druck-An}) zumindest im Wesentlichen entspricht.

5. Verfahren nach einem der vorhergehenden Ansprüche, bei dem eine Position der Bahn (B) und eine Drehwinkelposition des Druckzylinders (3) mittels einer Sensoreinrichtung detektiert werden und die Drehwinkelposition des Druckzylinders (3) in Abhängigkeit von der detektierten Position der Bahn (B) eingestellt wird.

6. Verfahren nach einem der vorhergehenden Ansprüche, bei dem
- der Druckzylinder (3) auf eine Synchronisiergeschwindigkeit (N_{Synch}) beschleunigt wird, die der Druck-An-Geschwindigkeit (N_{Druck-An}) zumindest im Wesentlichen entspricht, vorzugsweise wenigstens 80% der Druck-An-Geschwindigkeit (N_{Druck-An}) beträgt,
- die Bahn (B) auf die Synchronisiergeschwindigkeit (N_{Synch}) beschleunigt wird,
- die Bahn (B) und der Druckzylinder (3) von der Synchronisiergeschwindigkeit (N_{Synch}) auf die Druck-An-Geschwindigkeit (N_{Druck-An}) gemeinsam beschleunigt werden,
- eine Drehwinkelposition des Druckzylinders (3) während der gemeinsamen Beschleunigung relativ zu einer Position der Bahn (B) eingestellt wird, wobei die Drehwinkelposition und die Position der Bahn (B) vorzugsweise detektiert werden,
- und der in seiner Drehwinkelposition eingestellte Druckzylinder (3) bei Druck-An-Geschwindigkeit (N_{Druck-An}) an die Bahn (B) angestellt wird.

7. Verfahren nach einem der vorhergehenden Ansprüche, bei dem
- der Druckzylinder (3) auf eine Synchronisiergeschwindigkeit (N_{Synch}) beschleunigt wird, die der Druck-An-Geschwindigkeit (N_{Druck-An}) zumindest im Wesentlichen entspricht,
- der Druckzylinder (3) vor dem Anstellen an die Bahn (B) von der Synchronisiergeschwindigkeit (N_{Synch}) auf eine Aufholgeschwindigkeit (N_{Aufhol}) und die Bahn (B) auf eine erhöhte Bahngeschwindigkeit (N_{Synch}), vorzugsweise die Synchronisiergeschwindigkeit (N_{Synch}), beschleunigt werden,
- der Druckzylinder (3) von der Aufholgeschwindigkeit (N_{Aufhol}) auf die erhöhte Bahngeschwindigkeit (N_{Synch}) verzögert wird
- und eine Drehwinkelposition des Druckzylinders (3) während der Phase der Beschleunigung auf die Aufholgeschwindigkeit (N_{Aufhol}) und Verzögerung auf die erhöhte Bahngeschwindigkeit (N_{Synch}) relativ zu einer Position der Bahn (B) eingestellt wird, wobei die Drehwinkelposition und die Position der Bahn (B) vorzugsweise detektiert werden.

8. Verfahren nach einem der drei vorhergehenden Ansprüche, bei dem die Drehwinkelposition bei Synchronisiergeschwindigkeit (N_{Synch}) des Druckzylinders (3) und die Position der Bahn (B) vorzugsweise während der Beschleunigung der Bahn (B) auf die Synchronisiergeschwindigkeit (N_{Synch}) detektiert werden, vorzugsweise gleichzeitig.

9. Verfahren nach einem der vorhergehenden Ansprüche, bei dem die Anfangsgeschwindigkeit (N_{Ein}) der Bahn (B) zumindest im Wesentlichen einer Einziehgeschwindigkeit für einen automatischen Einzug der Bahn (B) oder einer Einrichtgeschwindigkeit zum Synchronisieren von für den Druck erforderlichen Zylindern (3, 4) und Walzen (5, 6) der Rollenrotationsdruckmaschine entspricht.

10. Verfahren nach einem der vorhergehenden Ansprüche und wenigstens einem der folgenden Merkmale:
i) die Druck-An-Geschwindigkeit (N_{Druck-An}) ist wenigstens fünfmal, vorzugsweise wenigstens zehnmal so groß wie die Anfangsgeschwindigkeit (N_{Ein});
ii) die Druck-An-Geschwindigkeit (N_{Druck-An}) entspricht wenigstens einer Umfangsgeschwindigkeit des Druckzylinders (3), die der Druckzylinder (3) an seinem die Bahn (B) während des Druckens kontaktierenden äußeren Umfang bei 5000 Umdrehungen pro Stunde aufweist.

11. Verfahren nach einem der vorhergehenden Ansprüche, bei dem
- der Gegendruckzylinder (3) in einer von der Bahn (B) abgestellten Position auf die Druck-An-Geschwindigkeit (N_{Druck-An}) beschleunigt und erst bei Erreichen der Druck-An-Geschwindigkeit (N_{Druck-An}) an die Bahn (B) angestellt wird
- und die Bahn (B) zumindest während einer Teilphase der Beschleunigung des Gegendruckzylinders (3) stillsteht oder mit der Anfangsgeschwindigkeit (N_{Ein}) durch den Druckspalt gefördert wird.

12. Verfahren nach einem der vorhergehenden Ansprüche und wenigstens einem der folgenden Merkmale:
(i) vor dem Anstellen an die Bahn (B) wird eine dem Druckzylinder (3) zugeordnete Farbauftragswalze (6) beschleunigt und erst nach der Beschleunigung, vorzugsweise nach Beschleunigung auf die Druck-An-Geschwindigkeit (N_{Druck-An}), an den Druckzylinder (3) oder vorzugsweise an einen dem Druckzylinder (3) zugeordneten Druckformzylinder (4) angestellt;
(ii) vor dem Anstellen an die Bahn (B) wird eine dem Druckzylinder (3) zugeordnete Feuchtauftragswalze (5) beschleunigt und erst nach der Beschleunigung, vorzugsweise nach Beschleunigung auf die Druck-An-Geschwindigkeit (N_{Druck-An}), an den Druckzylinder (3) oder vorzugsweise an einen dem Druckzylinder (3) zugeordneten Druckformzylinder (4) angestellt.

13. Verfahren nach einem der vorhergehenden Ansprüche, bei dem vor dem Anstellen an die Bahn (B) Farbe und vorzugsweise auch Feuchte auf den Druckzylinder (3) übertragen wird und der Druckzylinder (3) vorzugsweise erst an die Bahn (B) angestellt wird, wenn sich hinsichtlich der Farbübertragung zwischen dem Druckzylinder (3) und einem zugeordneten Farbwerk (6) ein Gleichgewichtszustand aus Farbannahme und Farbabgabe eingestellt hat.

14. Verfahren nach einem der vorhergehenden Ansprüche, bei dem die Bahn (B) nacheinander durch mehrere Druckspalte geführt wird, die je ein Druckzylinder (3) und ein Gegendruckzylinder (3) bilden, und die Druckzylinder (3) und vorzugsweise auch die Gegendruckzylinder (3) nach einem der vorhergehenden Ansprüche betrieben werden.

15. Verfahren nach einem der vorhergehenden Ansprüche, bei dem
- mehrere Bahnen (B) durch je wenigstens einen Druckspalt geführt werden, den pro Bahn (B) ein der jeweiligen Bahn (B) zugeordnetes Paar eines Druckzylinders (3) und eines Gegendruckzylinders (3) bilden,
- die Druckzylinder (3) je in einer von der zugeordneten Bahn (B) abgestellten Position auf die Druck-An-Geschwindigkeit (N_{Druck-An}) beschleunigt und zum Drucken an die zugeordnete Bahn (B) angestellt werden
- und bei dem jede der Bahnen (B) zumindest während einer Teilphase der Beschleunigung des zugeordneten Druckzylinders (3) stillsteht oder mit einer im Vergleich zu der momentanen Geschwindigkeit des zugeordneten Druckzylinders (3) geringeren Anfangsgeschwindigkeit (N_{Ein}) gefördert wird.

16. Rollenrotationsdruckmaschine, umfassend
a) einen Druckzylinder (3) und einen Gegendruckzylinder (3), der mit dem Druckzylinder (3) einen Druckspalt zum Bedrucken einer Bahn (B) bildet,
b) eine Stelleinrichtung, mittels der zumindest der Druckzylinder (3) an die Bahn (B) anstellbar und von der Bahn (B) abstellbar ist,
c) einen Zylinderantrieb für den Druckzylinder (3) und den Gegendruckzylinder (3),
d) wenigstens ein Zugmittel (2, 7) für die Bahn (B),
e) einen Zugmittelantrieb für das wenigstens eine Zugmittel (2, 7)
f) und eine Steuerungseinrichtung für die Stelleinrichtung, den Zylinderantrieb und den Zugmittelantrieb,
g) wobei die Steuerungseinrichtung dazu eingerichtet ist, dass sie bei einem Anfahren der Rollenrotationsdruckmaschine die Stelleinrichtung mit einem Stellsignal und den Zylinderantrieb und den Zugmittelantrieb je mit solch einer Soll-Geschwindigkeit als Führungsgröße ansteuert, dass der Druckzylinder (3) in einer von der Bahn (B) abgestellten Position auf eine Druck-An-Geschwindigkeit (N_{Druck-An}) beschleunigt wird, und die Bahn (B) zumindest während einer Teilphase der Beschleunigung des Druckzylinders (3) stillsteht oder mit einer im Vergleich zu der momentanen Geschwindigkeit des Druckzylinders (3) geringeren Anfangsgeschwindigkeit (N_{Ein}) gefördert wird.

17. Rollenrotationsdruckmaschine nach dem vorhergehenden Anspruch, **dadurch gekennzeichnet, dass** die Druckmaschine einen Falzapparat (10) mit einem eigenen Antrieb umfasst und die Steuerungseinrichtung dazu eingerichtet ist, dass sie den Antrieb des Falzapparats (10) bei dem Anfahren mit einer Soll-Geschwindigkeit als Führungsgröße ansteuert, die der Geschwindigkeit der Bahn (B) entspricht.

18. Rollenrotationsdruckmaschine nach einem der zwei vorhergehenden Ansprüche, **dadurch gekennzeichnet, dass**
- die Druckmaschine ein dem Druckzylinder (3) zugeordnetes Farbwerk (6) mit einer Farbauftragswalze, eine Stelleinrichtung für die Farbauftragswalze und einen Antrieb für das Farbwerk (6) umfasst, wobei der Zylinderantrieb den Antrieb für das Farbwerk (6) bilden kann und die Farbauftragswalze mittels der Stelleinrichtung an den Druckzylinder (3) oder einen dem Druckzylinder (3) zugeordneten Druckformzylinder (4) anstellbar und von dem Druckzylinder (3) oder dem zugeordneten Druckformzylinder (4) abstellbar ist,
- und die Steuerungseinrichtung dazu eingerichtet ist, dass sie bei einem Anfahren der Rollenrotationsdruckmaschine die Stelleinrichtung für die Farbauftragswalze mit einem Stellsignal und den Antrieb für das Farbwerk (6) mit solch einer Soll-Geschwindigkeit als Führungsgröße ansteuert, dass das Farbwerk (6) bei noch von der Bahn (B) abgestelltem Druckzylinder (3) auf die Synchrongeschwindigkeit (N_{Synch}) beschleunigt und die Farbauftragswalze vorzugsweise erst nach der Beschleunigung des Farbwerks (6) auf die Druck-An-Geschwindigkeit (N_{Druck-An}) an den Druckzylinder (3) oder den zugeordneten Druckformzylinder (4) angestellt wird.

19. Rollenrotationsdruckmaschine nach einem der drei vorhergehenden Ansprüche, **dadurch gekennzeichnet, dass**
- die Druckmaschine ein dem Druckzylinder (3) zugeordnetes Feuchtwerk (5) mit einer Feuchtauftragswalze, eine Stelleinrichtung für die Feuchtauftragswalze und einen Antrieb für das Feuchtwerk (5) umfasst, wobei der Zylinderantrieb den Antrieb für das Feuchtwerk (5) bilden kann und die Feuchtauftragswalze mittels der Stelleinrichtung an den Druckzylinder (3) oder einen dem Druckzylinder (3) zugeordneten Druckformzylinder (4) anstellbar und von dem Druckzylinder (3) oder dem zugeordneten Druckformzylinder (4) abstellbar ist,
- und die Steuerungseinrichtung dazu eingerichtet ist, dass sie bei einem Anfahren der Rollenrotationsdruckmaschine die Stelleinrichtung für die Feuchtauftragswalze mit einem Stellsignal und den Antrieb für das Feuchtwerk (5) mit solch einer Soll-Geschwindigkeit als Führungsgröße ansteuert, dass das Feuchtwerk (5) bei noch von der Bahn (B) abgestelltem Druckzylinder (3) auf die Druck-An-Geschwindigkeit (N_{Druck-An}) beschleunigt und die Feuchtauftragswalze vorzugsweise erst nach der Beschleunigung des Feuchtwerks (5) auf die Druck-An-Geschwindigkeit (N_{Druck-An}) an den Druckzylinder (3) oder den zugeordneten Druckformzylinder (4) angestellt wird.

## Claims

1. A method for starting up a web-fed printing machine, in which:
a) a web (B) to be printed on is guided through at least one printing gap formed by a printing cylinder (3) and a counter printing cylinder (3) of the web-fed printing machine;
b) the printing cylinder (3) accelerates to a print-on speed (Nₚᵣᵢₙₜ₋ₒₙ) in a position retracted from the web (B) and is applied to the web (B);
c) at least during a partial phase of the acceleration of the printing cylinder (3), the web (B) is stationary or is conveyed at an initial speed (Nᵢₙ) which is lower than the current speed of the printing cylinder (3).

2. The method according to claim 1, wherein the web (B) is accelerated to the print-on speed (Nₚᵣᵢₙₜ₋ₒₙ) while the printing cylinder (3) is still in its retracted position, and the printing cylinder (3) is only applied to the web (B) once the web (B) has reached the print-on speed (Nₚᵣᵢₙₜ₋ₒₙ).

3. The method according to any one of the preceding claims, wherein the printing cylinder (3) is accelerated to a synchronising speed (N_{synch}) which at least substantially corresponds to the print-on speed (Nₚᵣᵢₙₜ₋ₒₙ), and the web (B) is only accelerated from being stationary or from the initial speed (Nᵢₙ) once the printing cylinder (3) has reached the synchronising speed (N_{synch}).

4. The method according to any one of the preceding claims, wherein the printing cylinder (3) is only accelerated on the basis of a predetermined speed profile, up to a synchronising speed (N_{synch}) which at least substantially corresponds to the print-on speed (Nₚᵣᵢₙₜ₋ₒₙ).

5. The method according to any one of the preceding claims, wherein a position of the web (B) and a rotational angular position of the printing cylinder (3) are detected by means of a sensor device, and the rotational angular position of the printing cylinder (3) is set as a function of the detected position of the web (B).

6. The method according to any one of the preceding claims, wherein:
- the printing cylinder (3) is accelerated to a synchronising speed (N_{synch}) which at least substantially corresponds to the print-on speed (Nₚᵣᵢₙₜ₋ₒₙ) and is preferably at least 80% of the print-on speed (Nₚᵣᵢₙₜ₋ₒₙ);
- the web (B) is accelerated to the synchronising speed (N_{synch});
- the web (B) and the printing cylinder (3) are jointly accelerated from the synchronising speed (N_{synch}) to the print-on speed (Nₚᵣᵢₙₜ₋ₒₙ);
- a rotational angular position of the printing cylinder (3) is set relative to a position of the web (B) during the common acceleration, wherein the rotational angular position and the position of the web (B) are preferably detected;
- and the printing cylinder (3) which is set in its rotational angular position is applied to the web (B) at the print-on speed (Nₚᵣᵢₙₜ₋ₒₙ).

7. The method according to any one of the preceding claims, wherein:
- the printing cylinder (3) is accelerated to a synchronising speed (N_{synch}) which at least substantially corresponds to the print-on speed (Nₚᵣᵢₙₜ₋ₒₙ);
- the printing cylinder (3) is accelerated from the synchronising speed (N_{synch}) to a catch-up speed (N_{catch-up}) before it is applied to the web (B), and the web (B) is accelerated to an increased web speed (N_{synch}), preferably to the synchronising speed (N_{synch});
- the printing cylinder (3) is retarded from the catch-up speed (N_{catch-up}) to the increased web speed (N_{synch});
- and a rotational angular position of the printing cylinder (3) during the phase of being accelerated to the catch-up speed (N_{catch-up}) and retarded to the increased web speed (N_{synch}) is set relative to a position of the web (B), wherein the rotational angular position and the position of the web (B) are preferably detected.

8. The method according to any one of the preceding three claims, wherein the rotational angular position at the synchronising speed (N_{synch}) of the printing cylinder (3) and the position of the web (B) are preferably detected while the web (B) is accelerating to the synchronising speed (N_{synch}), preferably simultaneously.

9. The method according to any one of the preceding claims, wherein the initial speed (Nᵢₙ) of the web (B) at least substantially corresponds to a drawing-in speed for automatically drawing in the web (B) or to a configuring speed for synchronising cylinders (3, 4) and rollers (5, 6) of the web-fed printing machine which are necessary for printing.

10. The method according to any one of the preceding claims and at least one of the following features:
i) the print-on speed (Nₚᵣᵢₙₜ₋ₒₙ) is at least five times, preferably at least ten times, as large as the initial speed (Nᵢₙ);
ii) the print-on speed (Nₚᵣᵢₙₜ₋ₒₙ) corresponds at least to a circumferential speed of the printing cylinder (3) which the printing cylinder (3) exhibits at 5000 revolutions per hour at its outer circumference which contacts the web (B) during printing.

11. The method according to any one of the preceding claims, wherein:
- in a position retracted from the web (B), the counter printing cylinder (3) is accelerated to the print-on speed (Nₚᵣᵢₙₜ₋ₒₙ) and is only applied to the web (B) once it has reached the print-on speed (Nₚᵣᵢₙₜ₋ₒₙ);
- and at least during a partial phase of the acceleration of the counter printing cylinder (3), the web (B) is stationary or is conveyed through the printing gap at the initial speed (Nᵢₙ)_{.}

12. The method according to any one of the preceding claims and at least one of the following features:
(i) an ink applying roller (6) which is assigned to the printing cylinder (3) is accelerated before it is applied to the web (B) and is only applied to the printing cylinder (3) or preferably to a printing form cylinder (4) assigned to the printing cylinder (3) once it has been accelerated, preferably only once it has been accelerated to the print-on speed (Nₚᵣᵢₙₜ₋ₒₙ);
(ii) a moisture applying roller (5) which is assigned to the printing cylinder (3) is accelerated before it is applied to the web (B) and is only applied to the printing cylinder (3) or preferably to a printing form cylinder (4) assigned to the printing cylinder (3) once it has been accelerated, preferably only once it has been accelerated to the print-on speed (Nₚᵣᵢₙₜ₋ₒₙ).

13. The method according to any one of the preceding claims, wherein ink and preferably also moisture are transferred onto the printing cylinder (3) before it is applied to the web (B), and the printing cylinder (3) is preferably only applied to the web (B) once a state of equilibrium between the ink taken up and the ink dispensed has been set with regard to the ink transfer between the printing cylinder (3) and an assigned inking unit (6).

14. The method according to any one of the preceding claims, wherein the web (B) is guided consecutively through a number of printing gaps, each formed by a printing cylinder (3) and a counter printing cylinder (3), and the printing cylinders (3) and preferably also the counter printing cylinders (3) are operated according to any one of the preceding claims.

15. The method according to any one of the preceding claims, wherein:
- a number of webs (B) are each guided through at least one printing gap formed per web (B) by a pair of a printing cylinder (3) and a counter printing cylinder (3) which are assigned to the respective web (B);
- the printing cylinders (3) are each accelerated to the print-on speed (Nₚᵣᵢₙₜ₋ₒₙ) in a position retracted from the assigned web (B) and are applied to the assigned web (B) for printing;
- and wherein at least during a partial phase of the acceleration of the assigned printing cylinder (3), each of the webs (B) is stationary or is conveyed at an initial speed (Nᵢₙ) which is lower than the current speed of the assigned printing cylinder (3).

16. A web-fed printing machine, comprising:
a) a printing cylinder (3), and a counter printing cylinder (3) which together with the printing cylinder (3) forms a printing gap for printing onto a web (B);
b) an actuating device, by means of which at least the printing cylinder (3) can be applied to and retracted from the web (B);
c) a cylinder drive for the printing cylinder (3) and the counter printing cylinder (3);
d) at least one drawing means (2, 7) for the web (B);
e) a drawing means drive for the at least one drawing means (2, 7);
f) and a control device for the actuating device, the cylinder drive and the drawing means drive;
g) wherein the control device is configured to actuate the actuating device using an actuating signal when starting up the web-fed printing machine and to actuate each of the cylinder drive and the drawing means drive using a nominal speed as a guiding variable, such that the printing cylinder (3) is accelerated to a print-on speed (Nₚᵣᵢₙₜ₋ₒₙ) in a position retracted from the web (B) and, at least during a partial phase of the acceleration of the printing cylinder (3), the web (B) is stationary or is conveyed at an initial speed (Nᵢₙ) which is lower than the current speed of the printing cylinder (3).

17. The web-fed printing machine according to the preceding claim, **characterised in that** the printing machine comprises a folding apparatus (10) comprising a drive of its own, and the control device is configured to actuate the drive of the folding apparatus (10) during the start-up, using a nominal speed as a guiding variable which corresponds to the speed of the web (B).

18. The web-fed printing machine according to any one of the preceding two claims, **characterised in that**:
- the printing machine comprises: an inking unit (6) which is assigned to the printing cylinder (3) and comprises an ink applying roller; an actuating device for the ink applying roller; and a drive for the inking unit (6), wherein the cylinder drive can form the drive for the inking unit (6), and the ink applying roller can be applied to and retracted from the printing cylinder (3) or a printing form cylinder (4) assigned to the printing cylinder (3) by means of the actuating device;
- and the control device is configured to actuate the actuating device for the ink applying roller using an actuating signal when starting up the web-fed printing machine and to actuate the drive for the inking unit (6) using a nominal speed as a guiding variable, such that the inking unit (6) is accelerated to the synchronising speed (N_{synch}) while the printing cylinder (3) is still retracted from the web (B), and the ink applying roller is preferably only applied to the printing cylinder (3) or the assigned printing form cylinder (4) once the inking unit (6) has been accelerated to the print-on speed (Nₚᵣᵢₙₜ₋ₒₙ).

19. The web-fed printing machine according to any one of the preceding three claims, **characterised in that**:
- the printing machine comprises: a dampening unit (5) which is assigned to the printing cylinder (3) and comprises a moisture applying roller; an actuating device for the moisture applying roller; and a drive for the dampening unit (5), wherein the cylinder drive can form the drive for the dampening unit (5), and the moisture applying roller can be applied to and retracted from the printing cylinder (3) or a printing form cylinder (4) assigned to the printing cylinder (3) by means of the actuating device;
- and the control device is configured to actuate the actuating device for the moisture applying roller using an actuating signal when starting up the web-fed printing machine and to actuate the drive for the dampening unit (5) using a nominal speed as a guiding variable, such that the dampening unit (5) is accelerated to the print-on speed (Nₚᵣᵢₙₜ₋ₒₙ) while the printing cylinder (3) is still retracted from the web (B), and the moisture applying roller is preferably only applied to the printing cylinder (3) or the assigned printing form cylinder (4) once the dampening unit (5) has been accelerated to the print-on speed (Nₚᵣᵢₙₜ₋ₒₙ).

## Revendications

1. Procédé pour démarrer une rotative d'imprimerie à bobines, comportant les étapes consistant à :
a) guider une bande (B) à imprimer à travers au moins un espace d'impression formé par un cylindre d'impression (3) et un contre-cylindre d'impression (3) de la rotative d'imprimerie à bobines,
b) accélérer le cylindre d'impression (3) jusqu'à une vitesse d'impression (N_{Druck-An}) dans une position rétractée par rapport à la bande (B) et appliquer le cylindre d'impression (3) sur la bande (B),
c) arrêter la bande (B) au moins pendant une phase partielle de l'accélération du cylindre d'impression (3) ou la transporter à une vitesse initiale (Nₑᵢₙ) inférieure à la vitesse instantanée du cylindre d'impression (3).

2. Procédé selon la revendication 1, dans lequel la bande (B) est accélérée jusqu'à la vitesse d'impression (N_{Druck-An}) alors que le cylindre d'impression (3) est encore dans la position rétractée, et le cylindre d'impression (3) n'est appliqué sur la bande (B) qu'une fois que la bande (B) a atteint la vitesse d'impression (N_{Druck-An}).

3. Procédé selon l'une quelconque des revendications précédentes, dans lequel le cylindre d'impression (3) est accéléré jusqu'à une vitesse de synchronisation (N_{Synch}) qui correspond au moins sensiblement à la vitesse d'impression (N_{Druck-An}), et la bande (B) n'est accélérée à partir de l'arrêt ou de la vitesse initiale (Nₑᵢₙ) qu'une fois que le cylindre d'impression (3) a atteint la vitesse de synchronisation (N_{Synch}).

4. Procédé selon l'une quelconque des revendications précédentes, dans lequel le cylindre d'impression (3) est accéléré uniquement sur la base d'un profil de vitesse prédéfini, jusqu'à une vitesse de synchronisation (N_{Synch}) qui correspond au moins sensiblement à la vitesse d'impression (N_{Druck-An}).

5. Procédé selon l'une quelconque des revendications précédentes, dans lequel une position de la bande (B) et une position angulaire de rotation du cylindre d'impression (3) sont détectées au moyen d'un dispositif capteur, et la position angulaire de rotation du cylindre d'impression (3) est réglée en fonction de la position détectée de la bande (B).

6. Procédé selon l'une quelconque des revendications précédentes, dans lequel
- le cylindre d'impression (3) est accéléré jusqu'à une vitesse de synchronisation (N_{Synch}) qui correspond au moins sensiblement à la vitesse d'impression (N_{Druck-An}), de préférence au moins égale à 80 % de la vitesse d'impression (N_{Druck-An}),
- la bande (B) est accélérée jusqu'à la vitesse de synchronisation (N_{Synch}),
- la bande (B) et le cylindre d'impression (3) sont conjointement accélérés de la vitesse de synchronisation (N_{Synch}) à la vitesse d'impression (N_{Druck-An}),
- une position angulaire de rotation du cylindre d'impression (3) est réglée par rapport à une position de la bande (B) pendant l'accélération commune, la position angulaire de rotation et la position de la bande (B) étant de préférence détectées,
- et le cylindre d'impression (3) réglé dans sa position angulaire de rotation est appliqué sur la bande (B) à la vitesse d'impression (N_{Druck-An}).

7. Procédé selon l'une quelconque des revendications précédentes, dans lequel
- le cylindre d'impression (3) est accéléré jusqu'à une vitesse de synchronisation (N_{Synch}) qui correspond au moins sensiblement à la vitesse d'impression (N_{Druck-An}),
- le cylindre d'impression (3) est accéléré de la vitesse de synchronisation (N_{Synch}) à une vitesse de rattrapage (N_{Aufhol}) avant l'application sur la bande (B), et la bande (B) est accélérée jusqu'à une vitesse de bande augmentée (N_{Synch}), de préférence la vitesse de synchronisation (N_{Synch}),
- le cylindre d'impression (3) est retardé de la vitesse de rattrapage (N_{Aufhol}) à la vitesse de bande augmentée (N_{Synch}),
- et une position angulaire de rotation du cylindre d'impression (3) pendant la phase d'accélération jusqu'à la vitesse de rattrapage (N_{Aufhol}) et le retardement jusqu'à la vitesse de bande augmentée (N_{Synch}) est réglée par rapport à une position de la bande (B), la position angulaire de rotation et la position de la bande (B) étant de préférence détectées.

8. Procédé selon l'une quelconque des trois revendications précédentes, dans lequel la position angulaire de rotation à la vitesse de synchronisation (N_{Synch}) du cylindre d'impression (3) et la position de la bande (B) sont de préférence détectées pendant l'accélération de la bande (B) jusqu'à la vitesse de synchronisation (N_{Synch}), de préférence simultanément.

9. Procédé selon l'une quelconque des revendications précédentes, dans lequel la vitesse initiale (N_{Ein}) de la bande (B) correspond au moins sensiblement à une vitesse de rentrée pour une rentrée automatique de la bande (B), ou à une vitesse de réglage pour la synchronisation des cylindres (3, 4) et des rouleaux (5, 6) de la rotative d'imprimerie à bobines requis pour l'impression.

10. Procédé selon l'une quelconque des revendications précédentes et au moins une quelconque des caractéristiques suivantes :
i) la vitesse d'impression (N_{Druck-An}) est au moins cinq fois, de préférence au moins dix fois aussi grande que la vitesse initiale (N_{Ein}),
ii) la vitesse d'impression (N_{Druck-An}) correspond au moins à une vitesse circonférentielle du cylindre d'impression (3) que le cylindre d'impression (3) a à 5 000 tours par heure sur sa circonférence extérieure en contact avec la bande (B) pendant l'impression.

11. Procédé selon l'une quelconque des revendications précédentes, dans lequel
- le contre-cylindre d'impression (3) est accéléré jusqu'à la vitesse d'impression (N_{Druck-An}) dans une position rétractée par rapport à la bande (B), et n'est appliqué sur la bande (B) que lorsque la vitesse d'impression (N_{Druck-An}) est atteinte,
- et la bande (B) est à l'arrêt au moins pendant une phase partielle de l'accélération du contre-cylindre d'impression (3), ou est transportée à travers l'espace d'impression à la vitesse initiale (N_{Ein}).

12. Procédé selon l'une quelconque des revendications précédentes et au moins une quelconque des caractéristiques suivantes :
(i) avant l'application sur la bande (B), un rouleau applicateur d'encre (6) associé au cylindre d'impression (3) est accéléré et n'est appliqué sur le cylindre d'impression (3) ou de préférence sur un cylindre de forme d'impression (4) associé au cylindre d'impression (3) qu'après l'accélération, de préférence après l'accélération jusqu'à la vitesse d'impression (N_{Druck-An}),
(ii) avant l'application sur la bande (B), un rouleau applicateur d'humidité (5) associé au cylindre d'impression (3) est accéléré, et n'appliqué sur le cylindre d'impression (3) ou de préférence sur un cylindre de forme d'impression (4) associé au cylindre d'impression (3) qu'après l'accélération, de préférence après l'accélération jusqu'à la vitesse d'impression (N_{Druck-An}).

13. Procédé selon l'une quelconque des revendications précédentes, dans lequel avant l'application sur la bande (B), de l'encre et de préférence également de l'humidité sont transférées sur le cylindre d'impression (3), et le cylindre d'impression (3) n'est de préférence appliqué sur la bande (B) qu'une fois qu'un état d'équilibre entre l'encre retirée et l'encre distribuée a été réglé en ce qui concerne le transfert d'encre entre le cylindre d'impression (3) et un dispositif d'encrage (6) associé.

14. Procédé selon l'une quelconque des revendications précédentes, dans lequel la bande (B) est guidée consécutivement à travers plusieurs espaces d'impression qui sont chacun formés d'un cylindre d'impression (3) et d'un contre-cylindre d'impression (3), et le cylindre d'impression (3) et de préférence également le contre-cylindre d'impression (3) sont entraînés selon l'une quelconque des revendications précédentes.

15. Procédé selon l'une quelconque des revendications précédentes, dans lequel
- plusieurs bandes (B) sont chacune guidées à travers au moins un espace d'impression formé, pour chaque bande (B), par une paire constituée d'un cylindre d'impression (3) et d'un contre-cylindre d'impression (3), associée à la bande (B) respective,
- les cylindres d'impression (3) sont chacun accélérés jusqu'à la vitesse d'impression (N_{Druck-An}) dans une position rétractée par rapport à la bande (B) associée, et sont appliqués sur la bande (B) associée pour une impression,
- et au moins pendant une phase partielle de l'accélération du cylindre d'impression (3) associé, chacune des bandes (B) est à l'arrêt ou est transportée avec une vitesse initiale (N_{Ein}) inférieure à la vitesse instantanée du cylindre d'impression (3) associé.

16. Presse rotative à bobines, comportant
a) un cylindre d'impression (3) et un contre-cylindre d'impression (3) formant avec le cylindre d'impression (3) un espace d'impression pour une impression sur une bande (B),
b) un dispositif d'actionnement au moyen duquel au moins le cylindre d'impression (3) peut être appliqué sur la bande (B) et être rétracté par rapport à la bande (B),
c) un mécanisme d'entraînement de cylindres pour le cylindre d'impression (3) et le contre-cylindre d'impression (3),
d) au moins des moyens de traction (2, 7) pour la bande (B),
e) un mécanisme d'entraînement de moyens de traction pour les au moins un moyen de traction (2, 7),
f) et un dispositif de commande pour le dispositif d'actionnement, le mécanisme d'entraînement de cylindres et le mécanisme d'entraînement de moyens de traction,
g) dans laquelle le dispositif de commande est configuré de telle sorte qu'il actionne le dispositif d'actionnement en utilisant un signal de commande lors d'un démarrage de la rotative d'imprimeries à bobines et qu'il actionne le mécanisme d'entraînement de cylindres et le mécanisme d'entraînement de moyens de traction, respectivement, en utilisant une vitesse nominale en tant que grandeur de consigne, de sorte que le cylindre d'impression (3) est accéléré jusqu'à une vitesse d'impression (N_{Druck-An}) dans une position rétractée par rapport à la bande (B), et la bande (B) est à l'arrêt au moins pendant une phase partielle de l'accélération du cylindre d'impression (3), ou est transportée à une vitesse initiale (N_{Ein}) inférieure à la vitesse instantanée du cylindre d'impression (3).

17. Presse rotative à bobines selon la revendication précédente, **caractérisée en ce que** la rotative comporte un appareil de pliage (10) ayant son propre mécanisme d'entraînement, et le dispositif de commande est configuré de telle sorte qu'il actionne le mécanisme d'entraînement de l'appareil de pliage (10) pendant le démarrage en utilisant une vitesse nominale en tant que grandeur de consigne qui correspond à la vitesse de la bande (B).

18. Rotative d'imprimerie à bobines selon l'une quelconque des deux revendications précédentes, **caractérisée en ce que**
- la rotative comporte un dispositif d'encrage (6) associé au cylindre d'impression (3) avec un rouleau applicateur d'encre, un dispositif d'actionnement pour le rouleau applicateur d'encre et un mécanisme d'entraînement du dispositif d'encrage (6), dans laquelle le mécanisme d'entraînement de cylindres peut former le mécanisme d'entraînement du dispositif d'encrage (6), et le rouleau applicateur d'encre peut être appliqué sur le cylindre d'impression (3) ou un cylindre de forme d'impression (4) associé au cylindre d'impression (3) au moyen du dispositif d'actionnement, et peut se rétracter par rapport au cylindre d'impression (3) ou au cylindre de forme d'impression (4) associé,
- et le dispositif de commande est configuré de telle sorte qu'il actionne le dispositif d'actionnement pour le rouleau applicateur d'encre en utilisant un signal d'actionnement lors d'un démarrage de la rotative d'imprimerie à bobines et qu'il actionne le mécanisme d'entraînement du dispositif d'encrage (6) en utilisant une vitesse nominale en tant que grandeur de consigne, de sorte que le dispositif d'encrage (6) est accéléré jusqu'à la vitesse de synchronisation (N_{Synch}) alors que le cylindre d'impression (3) est encore rétracté par rapport à la bande (B), et le rouleau applicateur d'encre n'est de préférence appliqué sur le cylindre d'impression (3) ou le cylindre de forme d'impression (4) associé qu'après l'accélération du dispositif d'encrage (6) jusqu'à la vitesse d'impression (N_{Druck-An}).

19. Rotative d'imprimerie à bobines selon l'une quelconque des trois revendications précédentes, **caractérisée en ce que**
- la presse comporte un dispositif de mouillage (5) associé au cylindre d'impression (3) avec un rouleau applicateur d'humidité, un dispositif d'actionnement pour le rouleau applicateur d'humidité et un mécanisme d'entraînement du dispositif de mouillage (5), dans laquelle le mécanisme d'entraînement de cylindres peut former le mécanisme d'entraînement de dispositif de mouillage (5), et le rouleau applicateur d'humidité peut être appliqué sur le cylindre d'impression (3) ou un cylindre de forme d'impression (4) associé au cylindre d'impression (3) au moyen du dispositif d'actionnement, et peut se rétracter par rapport au cylindre d'impression (3) ou au cylindre de forme d'impression (4) associé,
- et le dispositif de commande est configuré de telle sorte qu'il actionne le dispositif d'actionnement pour le rouleau applicateur d'humidité en utilisant un signal d'actionnement lors d'un démarrage de la presse rotative à bobines, et qu'il actionne le mécanisme d'entraînement du dispositif de mouillage (5) en utilisant une vitesse nominale en tant que grandeur de consigne, de sorte que le dispositif de mouillage (5) est accéléré jusqu'à la vitesse d'impression (N_{Druck-An}) alors que le cylindre d'impression (3) est encore rétracté par rapport à la bande (B), et le rouleau applicateur d'humidité n'est de préférence appliqué sur le cylindre d'impression (3) ou le cylindre de forme d'impression (4) associé qu'après l'accélération du dispositif de mouillage (5) jusqu'à la vitesse d'impression (N_{Druck-An}).
